# EUROPÄISCHE PATENTSCHRIFT

(11) **EP 1 351 025 B1**
(45) Veröffentlichungstag und Bekanntmachung des Hinweises auf die Patenterteilung: **15.09.2004**
(21) Anmeldenummer: 03405116.9
(22) Anmeldetag: 24.02.2003
(51) Int. Cl.: F24D 19/02

(54) **Wandhalter für Heizkörper**
Wall support for radiator
Support mural pour radiateur

(30) Priorität: 03.04.2002 CH 5500202
(43) Veröffentlichungstag der Anmeldung: 08.10.2003
(73) Patentinhaber: Konsolen AG, 4417 Ziefen (CH)
(72) Erfinder: Artz, Gilbert, 4434 Hölstein (CH)
(74) Vertreter: Eder, Carl E.

(56) Entgegenhaltungen:
- CH-A- 449 893
- GB-A- 787 744
- NL-C- 1 002 042

## Beschreibung

Die Erfindung betrifft einen Wandhalter mit einer Trägerplatte für Heizkörper und dergleichen, wobei der Wandhalter mit mindestens einer Befestigungsschraube an einer Montagewand befestigt wird, nämlich einen Wandhalter gemäss dem Oberbegriff des Anspruchs 1.

Zur Befestigung eines Heizkörpers werden üblicherweise mindestens zwei Wandhalter benötigt, welche ihrerseits mittels zweier durch je ein Loch in ihrer Rückwand hindurch zufuhrenden Befestigungsschrauben an einer Montagewand befestigt werden. An Trägerplättchen der beiden Wandhalter wird dann der entsprechende Heizkörper aufgehängt.

Jeder Wandhalter kann dabei entweder mit zwei Schrauben an einer Montagewand angeschraubt oder mit zwei Muttern an zwei in der Montagewand eingesetzten kopflosen Schrauben festgeschraubt werden.

Es sind bereits verschiedenste Wandhalter für Heizkörper bekannt, wie beispielsweise aus CH-A-449893, deren Aufhängelaschen für die Heizkörper in einem bestimmten Abstand von der Montagewand positioniert werden können. Einige der bekannten Wandhalter besitzen neben diesem verstellbaren Wandabstand noch zusätzlich die Option, die Höhe des Aufhängelaschen in kleinen Grenzen zu variieren, so dass Niveauunterschiede, wie sie bei der Montage von Heizkörpern immer wieder vorkommen, ausgeglichen werden können.

Gegenstand der hier vorliegenden Erfindung ist ein neuartiger Wandhalter für Heizkörper mit verstellbarem Wandabstand und horizontalem Niveauausgleich, der unter anderem eine gegenüber bekannten Wandhaltern vereinfachte Montage des Heizkörpers erlaubt.

Der erfindungsgemässe Wandhalter besitzt im wesentlichen zwei Teile, nämlich einen Befestigungsteil und ein Halteelement, wobei letzteres mit dem Befestigungsteil lösbar verbunden ist und sowohl eine Verstellung der Höhe als auch eine Verstellung des Wandabstandes des Heizkörpers erlaubt. Der Wandhalter ist gemäss Patentanspruch 1 dadurch gekennzeichnet, dass
- das Befestigungsteil einen mittig angeordneten Schlitz aufweist, durch welchen ein vom Halteelement getragenes horizontal verschiebbares Trägerplättchen hindurchführbar ist,
- die Frontseite des Befestigungsteils eine von einem oberen und einem unteren Vorsprung begrenzte Vertiefung aufweist, wobei die beiden Vorsprünge mit zwei symmetrisch zueinander angeordneten sowie beide Vorsprünge fluchtend durchstossenden Paaren von Gewindebohrungen versehen sind,
- das Halteelement eine zur Aufnahme einer Vertikalschraube dienende Gewindebohrung aufweist,
- Befestigungsteil und Halteelement derart ausgebildet und dimensioniert sind, dass letzteres für die Befestigung der linke und rechte Seite des Heizkörpers wahlweise um 180° gedreht werden kann und die Gewindebohrung des Halteelementes dabei entweder mit den linken oder rechten Bohrungen des Befestigungsteils zusammenfällt, und
- zur Höhenverstellung des Trägerplättchens die vorgenannte Vertikalschraube dient, die ihrerseits im befestigten Zustand durch die Gewindebohrung des Halteelementes und durch eine Paar von Gewindebohrungen des Befestigungsteils geführt ist.

Vorteilhafte Ausgestaltungen der Erfindung sind Gegenstand der abhängigen Ansprüche.

Nachfolgend wird anhand der Zeichnung ein Ausführungsbeispiel der Erfindung beschrieben. In der Zeichnung zeigt
die Figur 1 eine perspektivische Ansicht eines Wandhalters bestehend aus Befestigungsteil und Halteelement von vorne rechts,
die Figur 2a einen Schnitt durch die Frontseite des Befestigungselementes nach der Linie IIa der Figur 1,
die Figur 2b eine perspektivische Ansicht des Trägerplättchens mit Halteelement von vorne links,
die Figur 3 eine Draufsicht auf das Befestigungselement,
die Figur 4 eine Seitenansicht des Befestigungselementes,
die Figur 5 eine perspektivische Ansicht des Halteelementes,
die Figur 6 eine Draufsicht auf das Halteelement,
die Figur 7 eine Frontansicht des Halteelementes,
die Figur 8 das Trägerplättchen des Halteelementes mit entsprechender Aufhängelasche,
die Figur 9 eine zum Aufsetzen auf die Aufhängelasche des Trägerplättchens bestimmte Kunststoffkappe und
die Figur 10 die Kunststoffkappe gemäss Figur 9 von unten.

Der in den Figuren 1 bis 10 dargestellte und als ganzes mit 1 bezeichnete Wandhalter, nachfolgend auch Heizkörperhalter genannt, besteht vorzugsweise aus glasfaserverstärktem Kunststoff und besitzt einen Befestigungsteil 2 zum Anliegen an eine Montagewand mit einer Achse 2a und einem im montagefertigen Zustand horizontal angeordneten, metallischen Trägerplättchen 3. Letzteres wird in einem zum Beispiel aus einem Zink-Druckgussteil bestehenden Halteelement 4, das seinerseits in einer Aufnahmeöffnung des Befestigungsteils 2 steckt, horizontal verschiebbar gehalten.

Wie insbesondere aus den Figuren 1, 2a und 4 ersichtlich ist, besitzt das Befestigungsteil 2 zwei Befestigungszungen mit je einem horizontal ausgerichteten und zur Aufnahme von Befestigungs-Schrauben dienenden Langloch 5, so dass bei der Befestigung des Wandhalters 1 das Befestigungsteil 2 im auf geschraubten Zustand nötigenfalls noch horizontal verschoben und präzise in die gewünschte Montageposition gebracht werden kann.

Das Befestigungsteil 2 besitzt als Aufnahmeöffnung einen mittig angeordneten Schlitz 6, durch welchen das vom Halteelement 4 getragene Trägerplättchen 3 hindurch geführt werden kann, und zwar von der Rückseite des Befestigungsteils 2 aus. Befestigungsteil 2 und Schlitz 6 sind hierbei derart dimensioniert, dass das Halteelement 4 in aufgestecktem Zustand satt passend im Kunststoffgehäuse des Befestigungsteils 2 sitzt sowie wandseitig bündig mit den genannten Befestigungszungen ist.

Die Frontseite des Befestigungsteils 2 weist eine Vertiefung 7 auf, die von einem oberen und einem unteren Vorsprung 7a bzw. 7b begrenzt ist. Die beiden Vorsprünge 7a und 7b sind dabei mit zwei symmetrisch zueinander angeordneten sowie beide Vorsprünge 7a und 7b fluchtend durchstossenden Paaren von Bohrungen 8a/8b und 9a/9b versehen. Letztere besitzen vorzugsweise je ein Innengewinde zur Aufnahme einer nachfolgenden noch näher beschriebenen vertikalen Positionsschraube.
Wie insbesondere in der Figur 1 dargestellt ist, weist der Heizkörperhalter 1 noch zusätzlich zwei Schutzkappen 10 und 11 auf, welche - wie insbesondere anhand der Kappe 10 gezeigt ist - mittels Nocken 10a und 10b und dazu passenden Löchern 12 auf das Befestigungsteil 2 gesteckt werden.

Das in den Figuren 5, 6 und 7 separat gezeichnete Halteelement 4 besitzt ein Basisteil mit einem senkrecht darauf stehenden Profilteil 13 zur Aufnahme des Trägerplättchens 3. Das Profilteil 13 weist dabei einen zum Trägerplättchen 3 passenden Schlitz 13a sowie ein seitliches Loch 14 und eine dem Loch 14 gegenüberliegenden Aussparung 15 auf. Letztere dienen insbesondere der Aufnahme einer Klemmvorrichtung zur Befestigung und Fixierung des Trägerplättchens 3 in einem bestimmten Abstand von der Montagewand.

Das Basisteil des Halteelementes 4 besitzt erfindungsgemäss eine Gewindebohrung 16, die im aufgesteckten Zustand des Halteelementes 4 in die Vertiefung 7 des Befestigungsteils 2 zu liegen kommt und entweder mit den Bohrungen 8a/8b oder den Bohrungen 9a/9b zusammenfällt. Aufgrund der Symmetrieeigenschaften von Befestigungsteil 2 und Halteelement 4, kann letzteres nämlich auf zwei Arten auf das Befestigungsteil 2 aufgesteckt werden, nämlich einerseits auf die in der in den Figuren 1 und 2 gezeigte Art, bei welcher die Gewindebohrung 16 mit den Bohrungen 8a und 8b zusammenfällt oder andererseits mit einer um 180° gedrehten Orientierung, bei welcher dann die Gewindebohrung 16 mit den Bohrungen 9a und 9b zusammenfällt.

Das zum Einstecken in das Profilteil 13 des Halteelementes 4 bestimmte, im wesentlichen rechteckige Trägerplättchen 3 besteht vorzugsweise aus rostfreiem Stahl und ist darüber hinaus so dimensioniert, dass es mit seinen Längsseiten verschiebbar und satt in den Schlitz 13a passt. Ein zur Befestigung des Trägerplättchens 3 dienendes Langloch 17 erlaubt dabei die optimale Abstandseinstellung der Aufhängelasche 18 von der Montagewand mittels der vorgenannten Klemmvorrichtung. In einem bevorzugten Ausführungsbeispiel der Erfindung ist das Trägerplättchen 3 noch zusätzlich mit einem auf die Aufhängelasche 18 passenden Gleiter 19 aus Kunststoff versehen, der aus einem zur Lasche 18 passenden Zuschnitt 18a und zwei im aufgesetzten Zustand das Trägerplättchen 3 seitlich abdeckenden Seitenwänden 19a und 19b besteht.

Zur Befestigung eines Heizkörpers an einer Montagewand werden zuerst die allenfalls zwei zur Befestigung an der Montagewand bestimmten Wandhalter 1 vorbereitet, und zwar je einen für die linke und einen für die rechte Seite des Heizkörpers. Hierzu wir in jedes Befestigungsteil 2 ein Halteelement 4 mit einem auf diesem aufgesteckten Trägerplättchen 3 eingesetzt und mit je einer Vertikalschraube 20 arretiert, und zwar derart, dass die Vertikalschraube 20 beim linken Wandhalter in den Bohrungen 9a/9b und beim rechten Wandhalter in den Bohrungen 8a/8b sitzt. Dies wird - wie vorstehend bereits erläutert - insbesondere aufgrund der symmetrischen Auslegung des Befestigungsteils 2 und aufgrund der Form des Halteelementes 4, welches für die linke und rechte Seite wahlweise um 180° gedreht werden kann, ermöglicht. Ferner sind die beiden Trägerplättchen 3 mittels je einer Klemmvorrichtung, ihrerseits bestehend aus einer in Achsrichtung 22 ausgerichteten Befestigungsschraube und dazu passendem Gegenstück am Profilteil 13 fest geklemmt, und zwar mit nach oben geöffneter Aufhängelasche 18.

Anschliessend werden die beiden Wandhalter an der Montagewand befestigt, und zwar in einem Abstand voneinander, der durch den Abstand der beiden Aufhängehaken des Heizkörpers bestimmt ist.

Sobald die beiden Wandhalter 1 fest montiert sind, wird der Heizkörper mit seinen Aufhängehacken auf die dazu passenden Aufhängelaschen 18 gehängt. Zur Feinabstimmung der Heizkörperlage kann dann durch Drehen der Vertikalschrauben 20 der Heizkörper horizontal ausgerichtet und durch Lösen - Verschieben - und wieder Festklemmen des Trägerplättchen 3 der Wandabstand des Heizkörpers wunschgemäss eingestellt werden.

Der vorstehend beschriebene, erfindungsgemässe Wandhalter erlaubt eine Verstellung der Höhe und des Wandabstandes des aufgehängten Heizkörpers. Er ist zudem einfach montierbar und lässt sich sowohl für die linke als auch die rechte Seite eines Heizkörpers verwenden. Darüber hinaus erleichtert der Wechsel der Vertikalschraube von links nach rechts den Zugang zur Schraube, was die Horizontalausrichtung des Heizkörpers mittels eines Schraubenziehers stark vereinfacht.

Abschliessend sei an dieser Stelle noch darauf hingewiesen, dass der vorstehend beschriebene Wandhalter 1 nur eine Auswahl von mehreren möglichen Ausführungsformen der Erfindung darstellt und in verschiedener Hinsicht geändert werden kann.

## Patentansprüche

1. Wandhalter zur Befestigung eines Heizkörpers an einer Montagewand, der im wesentlichen aus zwei Teilen, nämlich einem Befestigungsteil (2) und einem mit diesem lösbar verbundenen Halteelement (4) besteht, wobei letzteres sowohl eine Verstellung der Höhe als auch eine Verstellung des Wandabstandes des Heizkörpers erlaubt, **dadurch gekennzeichnet, dass**
- das Befestigungsteil (2) einen mittig angeordneten Schlitz (6) aufweist, durch welchen ein vom Halteelement (4) getragenes horizontal verschiebbares Trägerplättchen (3) hindurchführbar ist,
- die Frontseite des Befestigungsteils (2) eine von einem oberen und einem unteren Vorsprung (7a, 7b) begrenzte Vertiefung (7) aufweist, wobei die beiden Vorsprünge (7a, 7b) mit zwei symmetrisch zueinander angeordneten sowie beide Vorsprünge (7a, 7b) fluchtend durchstossenden Paaren von Gewindebohrungen (8a/8b bzw. 9a/9b) versehen sind,
- das Halteelement (4) eine zur Aufnahme einer Vertikalschraube (20) dienende Gewindebohrung (16) besitzt,
- Befestigungsteil (2) und Halteelement (4) derart ausgebildet und dimensioniert sind, dass letzteres für die Befestigung der linken und rechten Seite des Heizkörpers wahlweise um 180° gedreht werden kann und die Gewindebohrung (16) des Halteelementes (4) entweder mit den Bohrungen (8a/8b) oder den Bohrungen (9a/9b) des Befestigungsteils (2) zusammenfällt, und
- zur Höhenverstellung des Trägerplättchens (3) die vorgenannte Vertikalschraube (20) dient, die ihrerseits im befestigten Zustand durch die Gewindebohrung (16) des Halteelementes (4) und durch eine Paar von Gewindebohrungen (8a/8b) oder (9a/9b) des Befestigungsteils (2) geführt ist.

2. Wandhalter nach Anspruch 1, **dadurch gekennzeichnet, dass** Befestigungsteil (2) und Halteelement (4) aus glasfaserverstärktem Kunststoff bestehen.

3. Wandhalter nach Anspruch 1 oder 2, **dadurch gekennzeichnet, dass** das Trägerplättchen (3) aus metallischem Material, beispielsweise rostfreiem Stahl, besteht.

4. Wandhalter nach einem der Ansprüche 1 bis 3, **dadurch gekennzeichnet, dass** zum Befestigungsteil (2) zwei Schutzkappen (10, 11) gehören, welche mittels Nocken (10a, 10b) und dazu passenden Löchern (12) auf die Ober- und Unterseite des Befestigungsteils (2) steckbar sind.

5. Wandhalter nach einem der Ansprüche 1 bis 4, **dadurch gekennzeichnet, dass** das Trägerplättchen (3) eine Aufhängelasche (18) besitzt und noch zusätzlich mit einem auf die Aufhängelasche (18) passenden Gleiter (19) aus Kunststoff versehen ist.

## Claims

1. Wall support for fastening a radiator to a mounting wall, which substantially comprises two parts, namely a fastening part (2) and a retaining element (4) detachably connected to said fastening part, said retaining element permitting both adjustment of the height and adjustment of the distance of the radiator from the wall, **characterized in that**
- the fastening part (2) has a slot (6) which is arranged in the middle and through which a horizontally displaceable support plate (3) borne by the retaining element (4) can be passed,
- the front of the fastening part (2) has a depression (7) bounded by an upper and a lower projection (7a, 7b), the two projections (7a, 7b) being provided with two pairs of threaded holes (8a/8b and 9a/9b, respectively) which are arranged symmetrically relative to one another and passed through both projections (7a, 7b) and are flush with the latter,
- the retaining element (4) has a threaded hole (16) serving for receiving a vertical screw (20),
- fastening part (2) and retaining element (4) are formed and dimensioned in such a way that the latter can optionally be rotated through 180° for fastening the left and right side of the radiator, and the threaded hole (16) of the retaining element (4) coincides either with the holes (8a/8b) or the holes (9a/9b) of the fastening part (2), and
- the above-mentioned vertical screw (20) serves for the height adjustment of the support plate (3) and in turn, in the fastened state, is passed through the threaded hole (16) of the retaining element (4) and through a pair of threaded holes (8a/8b) or (9a/9b) of the fastening part (2).

2. Wall support according to Claim 1, **characterized in that** fastening part (3) and retaining element (4) consist of glass fibre-reinforced plastic.

3. Wall support according to Claim 1 or 2, **characterized in that** the support plate (3) consists of metallic material, for example stainless steel.

4. Wall support according to any of Claims 1 to 3, **characterized in that** two protective caps (10, 11) which can be plug-connected to the upper and lower side of the fastening part (2) by means of cams (10a/10b) and matching holes (12) belong to the fastening part (2).

5. Wall support according to any of Claims 1 to 4, **characterized in that** the support plate (3) has a suspension tab (18) and is additionally provided with a plastic slider (19) which fits onto the suspension tab (18).

## Revendications

1. Support mural pour la fixation d'un radiateur sur un mur de montage, support qui est constitué pour l'essentiel de deux parties, à savoir une pièce de fixation (2) et un élément de maintien (4) assemblé de manière amovible à celle-ci, cet élément permettant à la fois un réglage en hauteur et un réglage de la distance entre le mur et le radiateur, **caractérisé en ce que**
- la pièce de fixation (2) présente une fente (6) disposée centralement, à travers laquelle peut être dirigée une plaquette porteuse (3) pouvant coulisser horizontalement, portée par l'élément de maintien (4),
- le côté avant de la pièce de fixation (2) présente un renfoncement (7) délimité par une saillie supérieure (7a) et une saillie inférieure (7b), les deux saillies (7a, 7b) étant pourvues de deux paires, disposées symétriquement l'une par rapport à l'autre et traversant en alignement les deux saillies (7a, 7b), de perçages filetés (respectivement 8a/8b et 9a/9b),
- l'élément de maintien (4) possède un perçage fileté (16) destiné à recevoir une vis verticale (20),
- la pièce de fixation (2) et l'élément de maintien (4) sont configurés et dimensionnés de telle sorte que ce dernier peut être tourné sélectivement de 180° pour la fixation du côté gauche et du côté droit du radiateur, et que le perçage fileté (16) de l'élément de maintien (4) coïncide soit avec les perçages (8a, 8b), soit avec les perçages (9a, 9b) de la pièce de fixation (2), et
- la vis verticale précitée (20) sert au réglage en hauteur de la plaquette porteuse (3) et est elle-même dirigée, à l'état fixé, à travers le perçage fileté (16) de l'élément de maintien (4) et à travers une paire de perçages filetés (8a/8b ou 9a/9b) de la pièce de fixation (2).

2. Support mural selon la revendication 1, **caractérisé en ce que** la pièce de fixation (2) et l'élément de maintien (4) sont réalisés en matière plastique chargée de fibres de verre.

3. Support mural selon la revendication 1 ou 2, **caractérisé en ce que** la plaquette porteuse (3) est réalisée en un matériau métallique, par exemple en acier inoxydable.

4. Support mural selon l'une des revendications 1 à 3, **caractérisé en ce que** deux coiffes de protection (10, 11) font partie de la pièce de fixation (2), qui peuvent être emboîtées au moyen d'ergots (10a, 10b) et de trous correspondants (12) sur le dessus et le dessous de la pièce de fixation (2).

5. Support mural selon l'une des revendications 1 à 4, **caractérisé en ce que** la plaquette porteuse (3) possède une patte de suspension (18) et est en outre pourvue d'une pièce coulissante (19) en matière plastique s'adaptant sur la patte de suspension (18).
